# EUROPÄISCHE PATENTSCHRIFT

(11) **EP 2 130 624 B1**
(45) Veröffentlichungstag und Bekanntmachung des Hinweises auf die Patenterteilung: **19.01.2011**
(21) Anmeldenummer: 08010325.2
(22) Anmeldetag: 06.06.2008
(51) Int. Cl.: B21D 1/14, B21D 1/10, B21D 1/08

(54) **Richtbank zum Richten von Containern**
Straightening bench for straightening containers
Châssis de redressage pour conteneurs

(43) Veröffentlichungstag der Anmeldung: 09.12.2009
(73) Patentinhaber: Blackhawk SA, 67100 Strassbourg (FR)
(72) Erfinder: Legrand, Pierre, 4630 Soumagne (BE); Marxer, Jean-Marie, 67170 Geudertheim (FR)
(74) Vertreter: Eisenführ, Speiser & Partner

(56) Entgegenhaltungen:
- EP-A- 0 765 699
- WO-A-2008/018192
- US-A- 2 275 894
- US-A- 2 458 370
- US-A- 5 056 349

## Beschreibung

Die Erfindung betrifft eine Richtbank zum Richten von Containern, insbesondere Containern, welche für den Flugverkehr und insbesondere in Flugzeugen verwendet werden.

Es ist bekannt, Kraftfahrzeugkarosserien mit Hilfe von Richtbänken zu richten. Beispielsweise aus DE 696 14 473 T2 (EP 0 765 699 B1) ist eine derartige Richtbank bekannt.

Die US 2,275,894 A1 offenbart eine Richtbank zum Richten von Karosserieteilen mit zwei verschiebbaren Greifereinrichtungen und einer weiteren verschieb- und verschwenkbaren Greifereinrichtung. Die verschieb- und verschwenkbare Greifereinrichtung ist über eine Hülse an einem Schaft befestigt.

Aufgabe der Erfindung ist es eine Richtbank der eingangs genannten Art zu schaffen, welche zum Richten beschädigter Container verwendet werden kann.

Diese Aufgabe wird erfindungsgemäß durch die Merkmale des Patentanspruches 1 gelöst. In den Unteransprüchen sind vorteilhafte Weiterbildungen der Erfindung angegeben.

Die Richtbank zum Richten von Containern, beinhaltet einen Verankerungsrahmen an welchem mehrere Greifereinrichtungen schwenkbar gelagert sind und in jeweiligen Schwenkwinkellagen arretiert werden können.

Die Greifereinrichtungen sind zur Positionierung des auszurichtenden Containers am Verankerungsrahmen am Container, insbesondere an Vorsprüngen vorzugsweise im Bereich des Containerbodens zu befestigen. Bei Containern mit einem rechteckigen Grundriss, greifen die jeweiligen Greifereinrichtungen im Bereich der Containerecken am Containerboden an. Insbesondere ist die erfindungsgemäße Richtbank bei solchen Containern verwendbar, bei denen Vorsprünge am Boden des Containers, insbesondere plattenförmige Vorsprünge vorhanden sind. Diese Vorsprünge können als den gesamten Boden umfassende plattenförmige oder schienenförmige Vorsprünge ausgebildet sein.

Die jeweiligen Greifereinrichtungen können Klemmeinrichtungen aufweisen, welche an den plattenförmigen Vorsprüngen des Containers durch Festklemmen lösbar befestigt werden können. Vorzugsweise weist die Greifereinrichtung eine Auflagefläche auf, auf welcher der Containerboden im Bereich der Containerecken auflegbar ist, wobei zwei Klemmeinrichtungen, die in einem dem Eckenwinkel entsprechenden Winkel angeordnet sind, die Auflagefläche gegen den Containerboden drücken. Vorzugsweise sind die Klemmeinrichtungen im rechten Winkel entsprechend dem jeweiligen Eckenwinkel des Containerbodens auf der Auflagefläche angeordnet.

In einer bevorzugten Ausführungsform kann weiterhin vorgesehen sein, dass die Klemmeinrichtungen im rechten Winkel zueinander angeordnet sind.

Zur schwenkbaren Lagerung der Greifereinrichtungen und insbesondere der Auflagefläche und der beiden Klemmeinrichtungen am Verankerungsrahmen weisen erfindungsgemäß die Greifereinrichtungen ein Kugelgelenk auf. Hierdurch nehme die Greifereinrichtungen stufenlos in jeweilige Schwenkwinkelpositionen ein, in denen sie auch am Verankerungsrahmen arretiert werden kann. Insbesondere auch bei Verformungen des Containers im Bodenbereich, wird durch die Verschwenkbarkeit der Greifereinrichtungen eine flächige Anlage der Auflagefläche der Greifereinrichtungen an der Unterseite des Containerbodens erreicht.

In einer weiteren bevorzugten Ausführungsform kann vorgesehen sein, dass die Auflagefläche und die darauf angeordneten Klemmeinrichtungen am Kugelgelenk schwenkbar gelagert sind.

Des weiteren kann vorgesehen sein, dass das Kugelgelenk eine durchgehende Bohrung, welche zu einer mit dem Verankerungsrahmen fest zu verbindenden Stützfläche, an der Greifeinrichtung parallel verläuft und in welche ein Arretierstift einschiebbar ist, aufweist.

Darüber hinaus sind auf einem Kreisumfang um das Kugelgelenk senkrecht zur Stützfläche sich erstreckende Arretierstifte, für eine Arretierung der Auflagefläche, in jeweiligen Winkelpositionen an der Greifereinrichtung vorgesehen.

Dabei ist es vorteilhaft, wenn die Arretierstifte in gleichen Winkelabständen voneinander auf dem Kreisumfang angeordnet.

Der Verankerungsrahmen kann aus einem Grundrahmen bestehen, welcher auch anderweitig zu Richtzwecken beispielsweise beim Richten von Kraftfahrzeugkarosserien zum Einsatz gebracht werden kann. Gegebenenfalls kann dieser Grundrahmen an einem Fahrgestell oder an einer Hubeinrichtung angeordnet sein. Zum Befestigen der Greifereinrichtungen sind zwei Verankerungsbalken vorgesehen, welche jeweils aus zwei parallel zueinander verlaufenden fest miteinander verbundenen Balken bestehen. Die beiden Balken haben einen bestimmten Abstand voneinander, so dass zur Verankerung der Greifereinrichtungen diese entsprechend den Abmessungen des zu richtenden Containers mit den Verankerungsbalken fest verbunden werden können. Hierzu kann die jeweilige Greifereinrichtung eine Stützfläche aufweisen, welche auf die beiden Balken aufsetzbar ist, und mittels einer sich durch den Zwischenraum zwischen den beiden Balken erstreckenden Verankerungseinrichtung kann die Greifereinrichtung am Verankerungsbalken befestigt werden. Die Verankerungsbalken sind vorzugsweise in ihrer Länge verstellbar, so dass sie auf die entsprechenden Abmessungen der zu richtenden Containern angepasst werden können.

Die erfindungsgemäße Richtbank kann vorzugsweise zum Richten von Containern verwendet werden, welche an ihren Containerböden umlaufende Führungsschienen, insbesondere plattenförmige Führungsschienen aufweisen. Derartige Container kommen vorzugsweise im Flugverkehr zum Einsatz.

An Hand der Figuren wird an einem Ausführungsbeispiel die Erfindung noch näher erläutert. Es zeigt:
- **Fig. 1**: in Seitenansicht eine Richtbank mit aufgesetztem beschädigten Contai- ner;
- **Fig. 2**: eine Seitenansicht einer Greifereinrichtung;
- **Fig. 3**: eine schnittbildliche Darstellung entlang einer Schnittlinie A-A in Figur 2;
- **Fig. 4**: eine Draufsicht auf eine Auflageplatte mit Klemmeinrichtungen an der in Fig. 2 dargestellten Greifereinrichtung;
- **Fig. 5**: eine Seitenansicht eines Verankerungsbalkens welcher Bestandteil des Verankerungsrahmens ist;
- **Fig. 6**: eine Draufsicht auf den in Figur 5 dargestellten Verankerungsbalken; und
- **Fig. 7**: eine schnittbildliche Darstellung des in den Figuren 5 und 6 dargestellten Verankerungsbalkens;

In Figur 1 ist ein Ausführungsbeispiel einer Richtbank dargestellt, auf welcher ein beschädigter Container 3 angeordnet ist. Die dargestellte Richtbank beinhaltet einen Verankerungsrahmen 1, welcher an einer Hubeinrichtung 18 abgestützt ist. An Stelle der Hubeinrichtung kann am Verankerungsrahmen 1 auch ein Fahrgestell vorgesehen sein. Auf diese Weise ist die Richtbank gegenüber dem Untergrund, an welchem sie abgestützt ist, beweglich angeordnet. Durch die Hubeinrichtung 18 ist die Richtbank in vertikaler Richtung und durch ein Fahrgestell in horizontaler Richtung am Untergrund beweglich gelagert. Es ist auch möglich, die Hubeinrichtung 18 an einem Fahrgestell abzustützen, so dass die Richtbank dann sowohl in horizontaler als auch in vertikaler Richtung beweglich ausgebildet ist.

Der Verankerungsrahmen 1 besteht aus einem Grundrahmen 12 und zwei Verankerungsbalken 13, welche am Grundrahmen 12 befestigt werden können. Der Grundrahmen 12 kann so ausgebildet sein, dass er auch zum Richten anderer Gegenstände beispielsweise von Kraftfahrzeugkarosserien und dergleichen zum Einsatz gebracht werden kann. Die beiden Verankerungsbalken 13 dienen zur Anpassung der Richtbank zum Richten von Containern, wie im Einzelnen noch erläutert wird.

Jeder Verankerungsbalken 13 besteht aus zwei parallel verlaufenden Balken 14. Diese sind mittels Abstandhalter 25 parallel zueinander angeordnet und in einem bestimmten Abstand zueinander gehalten. Beispielsweise durch Schweißen sind die Abstandhalter und die Balken 14 fest miteinander verbunden. Die Balken 14 können in ihrer Länge verstellbar ausgebildet sein. In der Nähe der Enden der Balken 14 bzw. des Verankerungsbalkens 13, sind seitliche Gleitschienen 27 befestigt. Die Gleitschienen 27 weisen parallel zur Längsausdehnung der Balken 14 sich erstreckende Langlöcher 26 auf. Durch die Langlöcher 26 ragen Klemmschrauben 24 mit denen Klemmschuhe 23 beim Befestigen der Verankerungsbalken 13 am Grundrahmen 12 zusammenwirken. Hierzu werden nicht näher dargestellte Profilstücke beispielsweise Teile eines T-Profils am Grundrahmen zwischen den Klemmschuhen 23 und den Gleitschienen 27 durch Festziehen der Klemmschrauben 24 eingeklemmt.

Wie aus Figur 1 zu ersehen ist, werden entsprechend den Abmessungen des zu richtenden Containers 3 die beiden Verankerungsbalken 13 am Grundrahmen 12, wie oben erläutert, befestigt.

Zur Befestigung des Containers 3, insbesondere im Bereich seines Containerbodens 4, an den Verankerungsbalken 3 und somit am Verankerungsrahmen 1 dienen Greifereinrichtungen 2. Diese Greifereinrichtungen 2 werden zur Positionierung des zu richtenden Containers 3 am Verankerungsrahmen 1 an Vorsprüngen 5, welche am Container 3 insbesondere im Bereich des Containerbodens 4 vorgesehen sind, lösbar befestigt. Bei einem Container 3 mit rechteckigem Grundriss erfolgt die Befestigung mit Hilfe der Greifereinrichtungen im Bereich der Containerecken, wie im Einzelnen noch erläutert wird.

In den Figuren 2 bis 4 sind eine Greifereinrichtung 2 und Bestandteile dieser Greifereinrichtung im Einzelnen dargestellt. Zur Befestigung der Greifereinrichtung 2 am Verankerungsbalken 13 ist eine Verankerungseinrichtung 17 am unteren Teil der Greifereinrichtung 2 vorgesehen. Diese Verankerungseinrichtung 17 beinhaltet eine Verankerungsplatte 20, welche an ihrer Unterseite eine Stützfläche 9 aufweist, die auf die Oberseite der beiden Balken 14 des Verankerungsbalkens 13 auflegbar ist. An der Oberseite der Verankerungsplatte 20 ist verschiebbar eine Verkeileinrichtung 11 angeordnet, welche eine Verkeilungsplatte 28 mit einem schräg verlaufenden Längsschlitz 29 aufweist. Die Verkeilungsplatte 28 ist verschiebbar in einer an der Oberseite der Verankerungsplatte 20 befestigten Säule 30 gelagert. Ferner ist in der vertikal sich erstreckenden Säule 30 ein Zugelement 31 in Form eines Stabes oder einer Platte in vertikaler Richtung verschiebbar gelagert. Am länglichen Zugelement 31, insbesondere im Bereich seines oberen Endes ist ein in das Langloch 29 der Verkeilungsplatte 28 ragender Stift 32 befestigt. Am unteren Ende des Zugelements 31 ist ein Verankerungselement 16, beispielsweise in Form eines Verankerungsbolzens oder einer Verankerungsplatte befestigt.

Mit Hilfe der so ausgebildeten Verankerungseinrichtung 17 wird die Greifereinrichtung 2 am Verankerungsbalken 13 wie folgt befestigt: Hierzu greift die Verankerungseinrichtung 17 durch den Zwischenraum zwischen den beiden Balken 14 derart, dass das Verankerungselement 16 an der Unterseite der beiden Balken 14 anliegt. Das Zugelement 13 erstreckt sich durch den Zwischenraum der beiden Balken 14 nach oben und die Stützfläche 9 der Verankerungsplatte 20 liegt auf der Oberseite der beiden Balken 14 auf. Dies entspricht den Anordnungen der beiden in Figur 1 gezeigten Greifereinrichtungen 2 an den beiden Verankerungsbalken 13. Durch Verschieben der Verkeilungsplatte 28 wird beim Gleiten des Stiftes 32 im schräg verlaufenden Längsschlitz 29 das Zugelement 31 und das daran befestigte Verankerungselement 16 vertikal so bewegt, dass die beiden Balken 16 zwischen der Oberseite des Verankerungselementes 16 und der Stützfläche 9 eingeklemmt werden. Auf diese Weise sind eine Arretierplatte 21 mit darin verstellbar angeordneten Arretierstiften 10, sowie ein Kugelgelenk 8 am Verankerungsbalken 13 und damit am Verankerungsrahmen 1 fest verankert.

Das Kugelgelenk 8 ist am oberen Teil der Säule 30 und oberhalb der Arretierplatte 21 angeordnet. Das Kugelgelenk 8 beinhaltet einen Kugelgelenkhalter 33 der aus zwei fest miteinander verbundenen Kugelgelenkschalen gebildet wird. Im Kugelgelenkhalter 33 wird drehbar in den drei Raumrichtungen eine Gelenkkugel 34 gehalten. Am oberen Ende der Gelenkkugel 34 ist eine Auflageplatte 22 befestigt. Auf einer oben liegenden Auflagefläche 6 der Auflageplatte 22 wird in der jeweiligen Containerecke der Containerboden 4 mit seiner Unterseite aufgelegt. Dabei ragt ein plattenförmiger umlaufender Vorsprung 5 zwischen Klemmschuhen 35 an zwei Klemmeinrichtungen 7 und der Auflagefläche 6. Die Klemmschuhe 35 werden durch Federkraft, beispielsweise einer Druckfeder 36 im Abstand von der Auflagefläche 6 gehalten. Mit Hilfe von Klemmschrauben 15 können dann die Vorsprünge 5 welche zwischen den Klemmschuhen 35 und der Auflagefläche 6 angeordnet sind, gegen die Kraft der Druckfedern 36 festgeklemmt werden (Figur 1).

Bei einem Container mit rechteckigem Querschnitt sind die Klemmeinrichtungen 7 auf der Auflagefläche 6 der Auflageplatte 22 im rechten Winkel zueinander angeordnet (Figur 4). Auf diese Weise werden im rechten Winkel an der jeweiligen Containerecke die im rechten Winkel verlaufenden Teile des Vorsprungs 5, welcher ein umlaufender Vorsprung sein kann, formschlüssig erfasst. Die Auflagefläche 6 liegt dabei an der Unterseite des Vorsprunges 5 und an der Unterseite des Containerbodens 4 flächig an, wie es aus Figur 1 zu ersehen ist. Die Klemmschuhe 35 welche mit Hilfe der Klemmschrauben 15 angezogen sind, drücken dabei auf die Oberseite des Vorsprunges 5.

Wie aus Figur 1 zu ersehen ist, passt sich die Positionierung der im Kugelgelenk 8 schwenkbar gelagerten Auflageplatte 22 der räumlichen Lage des in den jeweiligen Containerecken befindlichen Teils des Containerbodens 4 an. Wenn der Containerboden 4 wagrecht verläuft wie dass bei der linken Ecke in Figur 1 der Fall ist, ist auch die Auflageplatte 22 in horizontaler Position angeordnet. Wenn der Containerboden 4 in einer Ecke, beispielsweise der rechten Ecke in Figur 1, aufgrund einer Beschädigung schräg verläuft, nimmt auch die Auflageplatte 22 aufgrund ihrer Schwenkbarkeit im Lager 8 die entsprechende Schräglage des Bodenteils in der Containerecke an.

Für das Kugelgelenk 8 und die Auflageplatte 22 sind an der Greifereinrichtung 2 Arretiermittel vorgesehen. Für eine schwenkbare Lagerung der Gelenkkugel 34 um eine zur Stützfläche 9 parallele (horizontale) Achse, weist der Kugelgelenkhalter 33 eine durch die Gelenkkugel 34 und den Kugelgelenkhalter 33 hindurchgehende Bohrung auf, in die ein Arretierstift 19 gesteckt werden kann wie es in Figur 2 dargestellt ist. Ferner sind an der unterhalb des Kugelgelenks 8 an der Säule 30 befestigten Arretierplatte 21 auf einem Kreisumfang in gleichen Winkelabständen voneinander drei Arretierstifte 10 angeordnet, welche sich in vertikaler Richtung erstrecken. Mit Hilfe dieser Arretierstifte 10, welche in Schraubengewinden an der Arretierplatte 21 in vertikaler Richtung verstellbar gelagert sind, kann die Auflageplatte 22 in bestimmten Winkelpositionen arretiert werden. Hierzu liegt die Arretierplatte 22 an ihrer Unterseite an den oberen Enden der Arretierstifte 10 an. Beim Lösen der Arretierstifte 10 von der Unterseite der Auflageplatte 22 kann diese im Kugelgelenk 8 geschwenkt werden.

Beim Richten des Containers 3 werden Kräfte von vorzugsweise hydraulisch oder pneumatisch betriebenen Richtwerkzeugen zur Einwirkung gebracht, um die verformten Teile des Containers 3 wieder in ihre Solllage zurückzubringen. Hierbei ist es möglich die an den Greifereinrichtungen 2 vorgesehenen Arretiermittel (Arretierstifte) zu lösen, damit die entsprechenden in ihre Solllage zurückzustellenden Teile des Containers 3 entsprechend bewegt werden können. Auch ist es möglich durch Verschieben der Verkeilungsplatte 28 die Verankerungseinrichtung 17 zu lösen, so dass die jeweilige Greifereinrichtung 2 am Verankerungsbalken 13 in der gewünschten Weise verschoben werden kann und in einer neuen Position verankert werden kann.

### Bezugszeichenliste:

- 1: Verankerungsrahmen
- 2: Greifereinrichtungen
- 3: Container
- 4: Containerboden
- 5: Vorsprung
- 6: Auflagefläche
- 7: Klemmeinrichtungen
- 8: Kugelgelenk
- 9: Stützfläche
- 10: Arretierstifte
- 11: Verkeileinrichtung
- 12: Grundrahmen
- 13: Verankerungsbalken
- 14: Balken
- 15: Klemmschrauben
- 16: Verankerungselement
- 17: Verankerungseinrichtung
- 18: Hubeinrichtung
- 19: Arretierstift
- 20: Verankerungsplatte
- 21: Arretierplatte
- 22: Auflageplatte
- 23: Klemmschuh
- 24: Klemmschrauben
- 25: Abstandhalter
- 26: Langlöcher
- 27: Gleitschienen
- 28: Verkeilungsplatte
- 29: Längsschlitz
- 30: Säule
- 31: Zugelement
- 32: Stift
- 33: Kugelgelenkhalter
- 34: Gelenkkugel
- 35: Klemmschuhe
- 36: Druckfeder

## Patentansprüche

1. Richtbank zum Richten von Containern mit einem Verankerungsrahmen (1), an welchem mehrere Greifereinrichtungen (2) schwenkbar gelagert und in jeweiligen Schwenkpositionen arretierbar sind, wobei die Greifereinrichtungen (2) zur Positionierung des auszurichtenden Containers (3) am Verankerungsrahmen (1) am Container (3) lösbar zu befestigen sind und wobei die Greifereinrichtungen (2) ein Kugelgelenk (8) für die schwenkbare Lagerung am Verankerungsrahmen (1) aufweisen.

2. Richtbank nach Anspruch 1, **dadurch gekennzeichnet, dass** bei einem Container (3) mit rechteckigem Grundriss die jeweilige Greifereinrichtung (2) für eine Befestigung am Containerboden (4) im Bereich von Containerecken ausgebildet ist.

3. Richtbank nach Anspruch 1 oder 2, **dadurch gekennzeichnet, dass** die Greifereinrichtung (2) für eine lösbare formschlüssige Befestigung an einem Vorsprung (5) des Containers, insbesondere im Bereich einer Containerecke ausgebildet ist.

4. Richtbank nach einem der Ansprüche 1 bis 3, **dadurch gekennzeichnet, dass** die Greifereinrichtung (2) zum Festklemmen an einem plattenförmigen Vorsprung (5) des Containers (3) ausgebildet ist.

5. Richtbank nach einem der Ansprüche 1 bis 4, **dadurch gekennzeichnet, dass** die Greifereinrichtung (2) eine Auflagefläche (6) aufweist, auf welcher der Containerboden (4) im Bereich einer Containerecke auflegbar ist und zwei entsprechend dem Eckenwinkel des Containerbodens (4) im Winkel angeordnete Klemmeinrichtungen (7) an der Auflagefläche (6) angeordnet sind.

6. Richtbank nach einem der Ansprüche 1 bis 5, **dadurch gekennzeichnet, dass** die Greifereinrichtung (2) stufenlos in jeweilige Schwenkwinkelpositionen gegenüber dem Verankerungsrahmen (1) schwenkbar ist und gegebenenfalls in der jeweiligen Schwenkwinkelposition arretierbar ist.

7. Richtbank nach Anspruch 5, **dadurch gekennzeichnet, dass** die Auflagefläche (6) und die darauf angeordneten Klemmeinrichtungen (7) am Kugelgelenk (8) schwenkbar gelagert sind.

8. Richtbank nach einem der Ansprüche 1 bis 7, **dadurch gekennzeichnet, dass** das Kugelgelenk (8) eine durchgehende Bohrung, welche zu einer mit dem Verankerungsrahmen (1) fest zu verbindenden Stützfläche (9), an der Greifereinrichtung (2) parallel verläuft und in welche ein Arretierstift (19) einschiebbar ist, aufweist.

9. Richtbank nach Anspruch 8, **dadurch gekennzeichnet, dass** auf einem Kreisumfang um das Kugelgelenk (8) senkrecht zur Stützfläche (9) sich erstreckende Arretierstifte (10), für eine Arretierung der Auflagefläche (6), in jeweiligen Winkelpositionen an der Greifereinrichtung (2) vorgesehen sind.

10. Richtbank nach einem der Ansprüche 1 bis 9, **dadurch gekennzeichnet, dass** die Greifereinrichtung (2) mittels einer lösbaren, insbesondere eine Verkeileinrichtung (11) aufweisenden Verankerungseinrichtung (17) am Verankerungsrahmen (1) befestigbar ist.

11. Richtbank nach einem der Ansprüche 1 bis 10, **dadurch gekennzeichnet, dass** der Verankerungsrahmen (1) einen Grundrahmen (12) und zwei am Grundrahmen (12) befestigbare Verankerungsbalken (13) aufweist, wobei die Greifereinrichtungen (2) an den beiden Verankerungsbalken (13) lösbar befestigbar sind.

12. Richtbank nach einem der Ansprüche 8 bis 11, **dadurch gekennzeichnet, dass** auf die beiden Balken (14) des Verankerungsbalkens (13) die Stützfläche (9) an der jeweiligen Greifereinrichtung (2) aufsetzbar ist und mittels der durch den Zwischenraum zwischen den beiden Balken (14) sich erstreckenden Verankerungseinrichtung (17) am Verankerungsbalken (10) befestigbar ist.

13. Richtbank nach einem der Ansprüche 1 bis 12, **dadurch gekennzeichnet, dass** die Greifereinrichtungen (2) für eine Befestigung an einem am Containerboden (4) umlaufenden Vorsprung (5) ausgebildet sind.

14. Richtbank nach einem der Ansprüche 1 bis 13, **dadurch gekennzeichnet, dass** der Verankerungsrahmen (1) beweglich insbesondere verstellbar gelagert ist.

## Claims

1. A straightening bench for straightening containers comprising an anchoring frame (1) on which a plurality of gripper devices (2) are pivotably mounted and can be arrested in respective pivotal positions, wherein the gripper devices (2) for positioning the container (3) to be straightened on the anchoring frame (1) are to be releasably secured to the container (3) and wherein the gripper devices (2) have a ball joint (8) for pivotal mounting to the anchoring frame (1).

2. A straightening bench according to claim 1 **characterised in that** in the case of a container (3) of rectangular configuration in plan the respective gripper device (2) is adapted for securing to the container bottom (4) in the region of container corners.

3. A straightening bench according to claim 1 or claim 2 **characterised in that** the gripper device (2) is adapted for releasable positively locking securing to a projection (5) of the container, in particular in the region of a container corner.

4. A straightening bench according to one of claims 1 to 3 **characterised in that** the gripper device (2) is adapted for clamping fast to a plate-shaped projection (5) of the container (3).

5. A straightening bench according to one of claims 1 to 4 **characterised in that** the gripper device (2) has a support surface (6) on which the container bottom (4) can be placed in the region of a container corner and two clamping devices (7) arranged at an angle corresponding to the corner angle of the container bottom (4) are arranged at the support surface (6).

6. A straightening bench according to one of claims 1 to 5 **characterised in that** the gripper device (2) is steplessly pivotable into respective pivotal angle positions with respect to the anchoring frame (1) and can possibly be arrested in the respective pivotal angle position.

7. A straightening bench according to claim 5 **characterised in that** the support surface (6) and the clamping devices (7) arranged thereon are mounted pivotably at the ball joint (8).

8. A straightening bench according to one of claims 1 to 7 **characterised in that** the ball joint (8) has a through bore which extends parallel to a supporting surface (9) to be fixedly connected to the anchoring frame (1) at the gripper device (2) and into which an arresting pin (19) can be inserted.

9. A straightening bench according to claim 8 **characterised in that** there are provided arresting pins (10) which extend perpendicularly to the supporting surface (9) on a circular periphery around the ball joint (8) for arresting the support surface (6) in respective angular positions on the gripper device (2).

10. A straightening bench according to one of claims 1 to 9 **characterised in that** the gripper device (2) can be secured to the anchoring frame (1) by means of a releasable anchoring device (17) which in particular has a wedging device (11).

11. A straightening bench according to one of claims 1 to 10 **characterised in that** the anchoring frame (1) has a main frame (12) and two anchoring beams (13) which can be secured to the main frame (12), wherein the gripper devices (2) can be releasably secured to the two anchoring beams (13).

12. A straightening bench according to one of claims 8 to 11 **characterised in that** the supporting surface (9) at the respective gripper device (2) can be placed on the two beams (14) of the anchoring beam (13) and can be secured to the anchoring beam (10) by means of the anchoring device (17) extending through the intermediate space between the two beams (14).

13. A straightening bench according to one of claims 1 to 12 **characterised in that** the gripper devices (2) are adapted for securing to a projection (15) extending on the container bottom (4) therearound.

14. A straightening bench according to one of claims 1 to 13 **characterised in that** the anchoring frame (1) is mounted movably and in particular adjustably.

## Revendications

1. Banc de redressage pour redresser des conteneurs ayant, un châssis (1) d'arrimage sur lequel plusieurs dispositifs (2) de préhension sont montés pivotants et peuvent être bloqués dans des positions respectives de pivotement, les dispositifs (2) de préhension pouvant être fixés de manière amovible sur le conteneur (3) pour la mise en position du conteneur (3) à redresser sur le châssis (1) d'arrimage et dans lequel les dispositifs (2) de préhension ont une rotule (8) pour le montage pivotant sur le châssis (1) d'arrimage.

2. Banc de redressage suivant la revendication 1, **caractérisé en ce que** pour un conteneur (3) ayant une surface de base rectangulaire, le dispositif (2) respectif de préhension est constitué pour une fixation au fond (4) du conteneur dans la zone de coins du conteneur.

3. Banc de redressage suivant la revendication 1 ou 2, **caractérisé en ce que** le dispositif (2) de préhension est constitué pour une fixation amovible à complémentarité de forme sur une saillie (5) du conteneur, notamment dans la zone d'un coin du conteneur.

4. Banc de redressage suivant l'une des revendications 1 à 3, **caractérisé en ce que** le dispositif (2) de préhension est constitué pour le serrage sur une saillie (5) en forme de plaque du conteneur (3).

5. Banc de redressage suivant l'une des revendications 1 à 4, **caractérisé en ce que** le dispositif (2) de préhension a une surface (6) d'application sur laquelle le fond (4) du conteneur peut être appliqué dans la région d'un sommet du conteneur et deux dispositifs (7) de serrage, disposés en angle conformément à l'angle du coin du fond (4) du conteneur, sont disposés sur la surface (6) d'application.

6. Banc de redressage suivant l'une des revendications 1 à 5, **caractérisé en ce que** le dispositif (2) de préhension peut pivoter en continu pour venir dans des positions angulaires de pivotement respectives par rapport au châssis (1) d'arrimage et peut être bloqué éventuellement dans la position angulaire de pivotement respective.

7. Banc de redressage suivant la revendication 5, **caractérisé en ce que** la surface (6) d'application et les dispositifs (7) de serrage qui y sont disposés sont montés pivotants sur la rotule (8).

8. Banc de redressage suivant l'une des revendications 1 à 7, **caractérisé en ce que** la rotule (8) a un trou traversant qui, par rapport à une surface (9) d'appui à relier rigidement au châssis (1) d'arrimage, s'étend parallèlement au dispositif (2) de préhension et dans lequel peut être insérée une broche (19) de blocage.

9. Banc de redressage suivant la revendication 8, **caractérisé en ce qu'**il est prévu des broches (10) de blocage s'étendant sur un pourtour circulaire autour de la rotule (8) perpendiculairement à la surface (9) d'appui, pour un blocage de la surface (6) d'appui dans des positions angulaires respectives sur le dispositif (2) de préhension.

10. Banc de redressage suivant l'une des revendications 1 à 9, **caractérisé en ce que** le dispositif (2) de préhension peut être fixé au châssis (1) d'arrimage au moyen d'un dispositif (17) d'arrimage amovible et ayant notamment un dispositif (11) de coincement.

11. Banc de redressage suivant l'une des revendications 1 à 10, **caractérisé en ce que** le châssis (1) d'arrimage a un châssis (12) de base et deux poutrelles (13) d'arrimage pouvant être fixées au châssis (2) de base, les dispositifs (2) de préhension pouvant être fixés de manière amovible aux deux poutrelles (13) d'arrimage.

12. Banc de redressage suivant l'une des revendications 8 à 11, **caractérisé en ce que**, sur les deux poutrelles (14) de la poutrelle (13) d'arrimage, la surface (9) d'appui peut être mise sur le dispositif (2) de préhension respectif et peut être fixé à la poutrelle (10) d'arrimage au moyen du dispositif (17) d'arrimage s'étendant dans l'espace intermédiaire compris entre les deux poutrelles (14).

13. Banc de redressage suivant l'une des revendications 1 à 12, **caractérisé en ce que** les dispositifs (2) de préhension sont constitués pour une fixation sur une saillie (15) faisant le tour du fond (4) du conteneur.

14. Banc de redressage suivant l'une des revendications 1 à 13, **caractérisé en ce que** le châssis (1) d'arrimage est monté mobile, en pouvant notamment être déplacé.
